# EUROPÄISCHE PATENTSCHRIFT

(11) **EP 1 600 292 B1**
(45) Veröffentlichungstag und Bekanntmachung des Hinweises auf die Patenterteilung: **28.01.2009**
(21) Anmeldenummer: 05010400.9
(22) Anmeldetag: 12.05.2005
(51) Int. Cl.: B41F 27/10, B44B 5/00

(54) **Einrichtung zum Anbringen einer Werkzeughülse an einem Werkzeugzylinder einer Rotationspräge- oder Druckmaschine**
Device for attaching a tool sleeve to a tool cylinder of a rotary die stamping press or of a rotary printing press
Dispositif pour poser une douille d'outil sur un cylindre d'outil d'une presse rotative à gaufrer ou d'une presse rotative

(30) Priorität: 26.05.2004 DE 102004026889
(43) Veröffentlichungstag der Anmeldung: 30.11.2005
(73) Patentinhaber: BOBST SA, 1001 Lausanne (CH)
(72) Erfinder: Schöllhorn, Patrick, 73730 Esslingen (DE); Pahr, Martin, 72581 Dettingen (DE)
(74) Vertreter: Poirier, Jean-Michel Serge

(56) Entgegenhaltungen:
- US-A- 2 047 364
- US-A- 2 236 230

## Beschreibung

### Anwendungsgebiet und Stand der Technik

Die Erfindung betrifft eine Einrichtung zum Anbringen einer Werkzeughülse an einem Werkzeugzylinder einer Rotations-Präge- oder Druckmaschine, bei der die Werkzeughülse auswechselbar auf den Werkzeugzylinder aufgeklemmt ist.

Die DE 196 27 034 C2 beschreibt detailliert eine solche Druck- oder Prägemaschine mit einem Gegendruckzylinder und einem Werkzeugzylinder, auf den eine Werkzeug- oder Klischeehülse auswechselbar aufgezogen ist. Sie trägt die eigentlichen Druckwerkzeuge, die z.B. bei einer Prägemaschine Flächenabschnitte von einer Trägerfolie auf das zu bedruckende Material übertragen, und zwar in dem Druckspalt zwischen Werkzeug und Gegendruckzylinder. Die Werkzeughülse ist auswechselbar, um die Stillstandszeiten zu verkürzen, indem die Werkzeuge auf der Werkzeughülse bereits vorbereitend befestigt werden können. Die DE 196 27 034 beschreibt eine Anordnung, mit der die Werkzeughülse ohne Abbau einer Seitenwange des Maschinenrahmens, nämlich durch diese Wange hindurch, abgezogen werden kann. Das Aufspannen der Werkzeughülse geschieht über einzelne hakenförmige Spannglieder.

Die US 2,047,364 (Foster) beschreibt eine Spanneinheit für Druckzylinder, die in einer tiefen, hinterschnittenen Nut des Zylinders angeordnet ist. Sie ist von einer Zylinder-Stirnseite aus zu befestigen. Dabei wird eine Schubstange über ein Gewinde längs dem Zylinder bewegt und wirkt über je eine Feder auf einen Gleitstein mit einer schrägen Kulissenbahn, in der eine Rolle geführt ist. Dadurch wird eine Spannleiste in Umfangsrichtung des Zylinders bewegt, an der sich eine Spannfläche für eine Seite eines Klischees befindet, des auf seiner anderen Seite am Druckzylinder eingehängt ist.

### Aufgabe und Lösung

Aufgabe der Erfindung ist es, eine derartige Einrichtung weiter zu verbessern und insbesondere in Richtung auf eine einfachere und schnellere Bedienbarkeit weiter zu entwickeln.

Diese Aufgabe wird durch den Anspruch 1 gelöst.

Durch den von der Stirnseite (Bedienungs- oder Antriebsseite) des Werkzeugzylinders und der Maschine her betätigbaren zentralen Klemmantrieb wird die Montagezeit wesentlich verkürzt. Ferner kann dadurch dafür gesorgt werden, dass die Aufspannung über die gesamte Länge des Werkzeugzylinders mit gleicher Spannkraft erfolgt.

Die Spanneinrichtung ist eine in sich funktionell geschlossene Kammer, die abnehmbar ist und in den Werkzeugzylinder nicht funktionell oder auch baulich eingreifen muß. Sie kann für unterschiedliche Werkzeugzylinder und/oder -hülsen verwendet werden. Die Verwendung unterschiedlich gestalteter und bemessener Werkzeughülsen ist z.B. durch unterschiedlich breite Spanneinrichtungen problemlos machbar.

Durch den beidseitigen Anschluß an die Werkzeughülse wird eine symmetrisch wirkende Spannkraft erzeugt, die eine Spannkraft-Verminderung auf einer Seite der Werkzeughülse durch Reibung etc. vermeidet.

Die bevorzugte Ausführung mit einer über die gesamte Länge des Werkzeugzylinders reichenden Klammer, die mittels Greifeinrichtungen in die an den Schlitz in der Werkzeughülse angrenzend eingreifenden Klammerleisten arbeitet, vermeidet ungleichmäßige Belastungen und verteilt die Kräfte gleichmäßig über die Länge des Werkzeugzylinders. Die Spannung erfolgt vorzugsweise mittels eines Klemmantriebselements, das mit einem Bewegungsgewinde in einer mit den Klammerleisten axial verbundenen Brücke geführt ist und sich demnach bei der Spannung axial verschiebt. Bünde auf diesem ähnlich einer Welle ausgebildeten Element drücken auf Tellerfederpakete, die ihrerseits nabenaxial auf der Klemmantriebswelle verschieben. Die Naben sind mit jeweils auf einer Seite an der Nabe und auf der anderen Seite an den Klammerleisten angelenkten Verbindungsgliedern mit diesen verbunden, so dass bei der Verschiebung der Naben die anfänglich genau in Umfangsrichtung verlaufenden Verbindungsglieder sich schräg stellen, damit den Abstand zwischen den Klammerleisten verkürzen und den Schlitz in der Werkzeughülse verkleinern, was diese auf den Werkzeugzylinder spannt. Die Verschiebung der Naben über zwischengeschaltete Federelemente sorgt dafür, dass bei gleicher Auslegung dieser Federn, alle der zahlreichen aus Nabe und Verbindungsfedern bestehenden Spannklammern mit der gleichen Kraft an den Klemmleisten ziehen, wodurch diese nicht durchbiegungsgefährdet sind. Durch die plauel- oder kniehebelartige Ausführung der Verbindungsglieder und ihrer drehbaren Lagerung kann die Spanneinrichtung besonders flach gebaut werden, so dass sie kaum über den durch den Schlitz gebildeteten Raum, und auch nicht in den Werkzeugzylinder hineinragt.

Von dieser besonders einfachen und sinnfälligen Ausführung, die weitgehend mit Drehgelenken arbeitet, so dass sie kaum verklemmungsgefährdet und reibungsarm ist, sind zahlreiche Abwandlungen möglich. So könnte beispielsweise statt der axialen Verschiebung der Klemmantriebswelle über ein einzelnes Bewegungsgewinde an der Brücke eine Anzahl von einzelnen Bewegungsmuttern auf der Welle vorgesehen sein, die auf die Federelemente drücken und damit die Naben verschieben. Auch andere Ausführungen von Spanneinrichtungen, die die beiden Klammerleisten mittels einer zentralen Betätigung zusammenziehen, sind möglich, beispielsweise auf der Klemmantriebswelle angeordnete Exzenter, die über Pleuel, ggf. mit zwischengeschalteten Federelementen, an den Klammleisten angelenkt sind.

Die Erfindung ermöglicht jedoch eine besonders feinfühlige und gleichmäßige Spannung und, vor dem Ausbau einer Werkzeughülse, auch eine entsprechende Entspannung durch aktive Spreizung, so dass die Werkzeughülse so weit aufgeweitet werden kann, dass sie sich von dem Werkzeugzylinder löst. Schließlich die Spanneinrichtung leicht aus dem Schlitz der Werkzeughülse entnehmbar sein, also eine Einheit bilden, die bei der Entnahme nicht auseinander fällt. Wenn der Schlitz der Werkzeughülse bei ihrer Demontage frei ist, kann der den Werkzeugzylinder dann noch tragende Steg von der Hülse auf beiden Seiten umgangen werden. Das ist durch die beschriebene Ausführung besonders gut gewährleistet, weil die Einheit aufgrund der Tatsache, dass die seitlichen Klemmleisten nur mittels quer zu ihnen verlaufenden Achsen mit dem Rahmen gekoppelt sind, auch nach der Lösung von der Werkzeughülse eine gerade leistenförmige Einheit bleibt. Diese könnte entweder bei der Hülsenauswechslung entnommen oder beispielsweise über an der gesamten Spanneinheit angebrachte Ösen in der Maschine hochgezogen und angehängt bleiben, während die Hülse axial herausgezogen wird.

Die Erfindung schafft also gemäß einer bevorzugten Ausführungsform Folgendes: Bei Rotations-Präge- und Druckmaschinen werden die Druckwerkzeuge vorzugsweise mittels einer Werkzeughülse auf den Werkzeugzylinder aufgespannt. Um die Werkzeughülse ohne Demontage des Werkzeugzylinders wechseln zu können, ist sie geschlitzt und die Lagerung des Werkzeugzylinders in der Maschine so ausgebildet, dass sie durch die eine Wange des Maschinengestells hindurchgezogen und wieder eingeschoben werden kann. Sie wird dann auf den Werkzeugzylinder durch Klemmung gespannt, wozu eine gesonderte Spanneinrichtung in den Schlitz der Werkzeughülse eingesetzt wird. Diese Spanneinrichtung weist an der Werkzeughülse angreifende Klammerleisten auf, die über in Achsrichtung in Abstand voneinander angeordnete zahlreiche Spannklammern zueinander gespannt werden können. Die Spannklammern arbeiten mittels auf einer zentralen Klemmantriebswelle axial unter Federkraft verschiebbaren Naben und Verbindungsgliedern, die den Abstand zwischen den Klammerleisten durch Schrägstellung verkürzen, was über die gesamte Länge des Werkzeugzylinders bei den zahlreichen Spannklammern parallelogrammartig erfolgt.

Es kann somit mittels einer einzigen Betätigung von einer der Stirnseiten des Werkzeugzylinders, also von der Bedienseite oder Antriebsseite der Maschine her die Spannung und Entspannung vorgenommen werden.

Die vorstehenden und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischenüberschriften beschränkt die unter diesen gemachten Aussagen nicht in ihrer Allgemeingültigkeit.

### Kurzbeschreibung der Zeichnungen

Ein Ausführungsbeispiel der Erfindung ist in der Zeichnung dargestellt und wird im Folgenden näher erläutert. Es zeigen.
- Fig. 1: einen Querschnitt durch einen Teil einer Werkzeughülse und der Spanneinrichtung für diese, geschnitten nach der Linie I-I in Fig. 2,
- Fig. 2: eine Draufsicht auf einen Teil der Spanneinrichtung im entspannten Zustand und
- Fig. 3: eine Darstellung entsprechend Fig. 2 in gespanntem Zustand.

### Detaillierte Beschreibung eines bevorzugten Ausführungsbeispiels

Fig. 1 zeigt Teile einer Werkzeughülse 11, die auf einen Werkzeugzylinder 12 einer Rotationsprägemaschine aufgespannt ist. Dieser arbeitet in hier nicht dargestellter Weise mit einem Gegendruckzylinder zusammen, wobei auf der Werkzeughülse aufgespannte Werkzeuge Flächenabschnitte, beispielsweise Hologramme, von einer Trägerfolie auf ein Bedruckmaterial, beispielsweise einen Papierbogen, übertragen. Wegen der Einzelheiten der Maschine, ihrer Wirkungsweise und des Aufbaus des Werkzeugzylinders sowie der Werkzeughülse und ihrer Lagerung wird auf die DE 196 27 034 C2 Bezug genommen. Ihr Inhalt wird auch zum Zwecke der Offenbarung voll inhaltlich in die vorliegende Anmeldung einbezogen.

Die Werkzeughülse 11 hat einen relativ breiten Schlitz 13, der es ermöglicht, sie im entspannten Zustand von dem Werkzeugzylinder 12 axial nach einer Seite abzuziehen. Dazu ist die Lagerung des Werkzeugzylinders so ausgebildet, dass zum Hülsenwechsel die Werkzeugzylinderlagerung nur über einen Steg mit den entsprechenden Maschinenteilen verbunden ist, der etwas schmaler ist als die Breite des Schlitzes 13.

Nach dem Hülsenwechsel wird die Werkzeughülse 11 wieder auf den Werkzeugzylinder 12 geschoben und gespannt. Dazu dient eine Spanneinrichtung 14, die in Fig. 1 im Schnitt gezeigt ist. Nach den schlitzseitigen Enden 15 der Werkzeughülse 11 hat diese an der Außenseite Nuten 16, die über ihre gesamte axiale Länge ragen. In diese Nuten 16 greifen hakenförmige Greifeinrichtungen 17 von Klammerleisten 18 ein. Obwohl es sich nicht als zwingend notwendig erwiesen hat, kann die Nut und die entsprechenden Greifeinrichtungen durch entsprechenden Hinterschnitt und Vorsprung verzahnt sein, um den beim Rotieren des Werkzeugzylinders auftretenden Fliehkräften auch formschlüssig begegnen zu können. Die Spanneinrichtung 14 ist um eine in Fig. 1 vertikale, zur Werkzeugzylinderachse weisende Mittelebene 19 voll symmetrisch, hat also Klammerleisten 18 auf beiden Seiten.

Fig. 2 zeigt, dass die Klammerleisten 18 mittels Verbindungsgliedern 20 mit einer Brücke 21 verbunden sind, in der mittig ein Bewegungsgewinde 22 vorgesehen ist, in das ein Gewindeabschnitt 23 eines im folgenden als Klemmantriebswelle 24 bezeichneten Klemmantriebselementes eingreift. Die Verbindungsglieder 20 verlaufen im wesentlichen in Richtung der Längsmittelachse 25 der Spanneinrichtung und der Klemmantriebswelle, d.h. auch parallel zur Achse des Werkzeugzylinders und der Werkzeughülse. Daher sind die Klammerleisten 18 mit der Brücke 21 in Achsrichtung im wesentlichen fest verbunden, da die Verbindungsglieder 20, wie alle im Folgenden noch beschriebenen Verbindungsglieder über Achsbolzen 26 an Klammerleisten und Brücke angelenkt sind, die alle in die gleiche Richtung weisen, nämlich parallel zur Mittelebene 19.

Die Klemmantriebswelle 24, die an ihrem freien Ende ein Angriffsprofil 27, beispielsweise eine Vierkantschlüsselfläche, für ein manuelles Werkzeug, wie einen Schraubenschlüssel, oder einen mechanischen Spannantrieb, z.B. einen Schrauber, aufweist, läuft mittig über die gesamte Länge der Werkzeughülse durch. Sie weist in Abständen zueinander mehrere Bünde 28, 29 auf, die jeweils zwischen sich axial verschiebbar eine Nabe 30 führen. Diese ist axial verschieblich, jedoch in Drehrichtung frei auf der Klemmantriebswelle angeordnet. Zwischen jeder der zahlreichen in Längsrichtung in relativ kurzen Abständen hintereinander angeordneten Naben und dem jeweils zugehörigen Bund 28 sind Federelemente 31, meist ausgeführt als Tellerfederpaket, angeordnet. Dieses drückt die Nabe 30 gegen den Bund 29. In dieser Position ist jede Nabe auf beiden Seiten über Verbindungsglieder 32 mit den beiden Klammerleisten 18 verbunden. In dieser Ausgangsstellung stehen die Verbindungsglieder in ihrer Ausrichtung rechtwinklig zur Achse 25, so dass die Klammerleisten den maximalen Abstand voneinander haben.

Wird jetzt, wie Fig. 3 zeigt, durch Drehung der Klemmantriebswelle über das Angriffsprofil 27 diese in Richtung des Pfeils 33 axial bewegt, so versuchen die Naben 30, sich ebenfalls in dieser Richtung zu bewegen und stellen damit die Verbindungsglieder 32 schräg, was zu einer gegenseitigen Annäherung der Klammerleisten 18 führt (s. Pfeile 34). Da die Klammerleisten 18 über die Greifeinrichtungen 17 in die Nuten der Werkzeughülse 11 eingehängt sind, setzen sie dieser Bewegung einen Widerstand entgegen, so dass, wie Fig. 3 ebenfalls zeigt, die Naben 30 von ihren Rastbünden 29 abheben und der Druck über die Federelemente 31 auf sie verstärkt wird. Die Federelemente 31 sorgen also einerseits für eine Vergleichmäßigung der Wirkung aller aus den Naben 30 und Verbindungsgliedern 32 gebildeten Spannklammern 35 und andererseits für eine Elastizitätsreserve in der Spanneinrichtung, die einer gewissen natürlichen Neigung der Werkzeughülse, sich unter Vergrößerung des Schlitzes 13 aufzuweiten, ausreichend entgegenwirkt.

Die Klammerleisten 18 können der auf sie ausgeübten Axialkraft in Richtung 33 nicht nachgeben, weil sie über die Verbindungsglieder 20 mit der Brücke 21 verbunden sind, die über das Bewegungsgewinde den entsprechenden Kräftekreis schließt.

Fig. 1 zeigt, dass die Naben 30 mit jeder der Klammerleisten an jeder der zahlreichen Spannklammern 35 mit zwei Verbindungsgliedern 32 verbunden sind, nämlich einer auf der Außenseite und einer auf der zum Werkzeugzylinder 12 weisenden Seite. Dadurch bildet die Spanneinrichtung 14 mit den Klammerleisten 18 und der mittleren Wellen/Naben-Einheit eine langgestreckte leistenförmige Einheit, die auch im entspannten Zustand ihre Form behält. Das Gleiche gilt für die Anlenkung der Brücke 21.

Die Spanneinrichtung wird wie folgt eingesetzt: Wenn ein Wechsel der Werkzeughülse ansteht, so befindet sich die Spanneinrichtung 14 in gespanntem Zustand (Fig. 3). Es wird ein manuelles oder z.B. elektromechanisches Werkzeug an das Angriffsprofil 27 angesetzt, das an einer der Stirnseiten des Werkzeugzylinders (Bedienseite oder Antriebsseite) zugänglich ist. Die Klemmantriebswelle wird gedreht und schiebt sich infolge des Bewegungsgewindes 22, 23 entgegen der Pfeilrichtung 33 nach rechts. Damit vergrößert sich der Abstand zwischen den Klammerleisten 18 und diese erlauben es der Hülse 11, unter ihrer natürlichen Spannkraft sich etwas aufzuweiten und damit den Schlitz 13 geringfügig zu vergrößern. Sie kommt dann von der Klemmung auf dem Werkzeugzylinder 12 frei und kann nun nach den Maßnahmen, die in der DE 196 27 034 C2 beschrieben sind, axial abgezogen werden. Vorher wird die Spanneinrichtung 14 angehoben und entweder entnommen oder durch nicht dargestellte Mittel etwas oberhalb der in Fig. 1 gezeigten Position an der Maschine gehalten, z.B. über Ösen und Haken.

Nach dem Einsetzen einer neuen Werkzeughülse wird sie wieder abgesenkt bzw. eingesetzt, so dass die Greifeinrichtungen 17 wieder in die Nuten 16 eingreifen. Die Spanneinrichtung befindet sich in dem entspannten oder Ruhezustand nach Fig. 2. Nun wird wiederum über das Werkzeug und das Angriffsprofil 27 an der Klemmantriebswelle 24 gedreht, so dass sich diese in Richtung 33, d.h. nach links, bewegt. Auf die schon beschriebene Weise verkürzt sich durch Schrägstellung der Verbindungsglieder 32 der Querabstand zwischen den Klammerleisten 18, so dass die Hülse 11 auf dem Werkzeugzylinder festgespannt wird. Dabei bewegen sich die Klammerleisten 18 gegenüber der Brücke 21 zwar geringfügig, jedoch kaum merklich, weil diese sich etwas schräg stellen (vgl. Fig. 3). Infolge der Federelemente 33 wird dieser Spannzustand beibehalten, auch wenn durch sie äußere Einflüsse, z.B. thermische Dehnung der Werkzeughülse 11 auf dem beheizten Werkzeugzylinder 12, die Dimensionen und Positionen verändert werden.

Es wird somit eine Möglichkeit geschaffen, mit einer einfachen mechanischen Vorrichtung gleichzeitig eine kräftige Klemmspannung der Werkzeughülse auf den Werkzeugzylinder vorzunehmen, ohne dass die entsprechenden Werkzeuge zu massig werden müssen, was beispielsweise nur zwei Spannvorrichtungen 35 auf die Länge nötig wäre. Es ist dabei stets zu beachten, dass diese Spanneinrichtung während der rotierenden Arbeitsweise des Werkzeugzylinders auf diesem verbleibt und somit auch in die Auswuchtung mit einbezogen werden muss. Vorteilhaft an der Vorrichtung ist auch, dass die auftretenden Fliehkräfte die Spannkraft nicht beeinflussen.

## Patentansprüche

1. Spanneinrichtung zum Anbringen einer Werkzeughülse (11) an einem Werkzeugzylinder (12) einer Rotations- Präge- oder -Druckmaschine, bei der die mit einem Schlitz (13) versehene Werkzeughülse (11) mittels der Spanneinrichtung (14) auswechselbar auf dem Werkzeugzylinder (12) klemmend aufgespannt ist, wobei die Spanneinrichtung (14) mit einem über die Länge der Werkzeughülse (11) wirksamen, von einer Stirnseite des Werkzeugzylinders (12) bzw. der Maschine her zentral betätigbaren Klemmantrieb versehen ist, wobei der Klemmantrieb ein Klemmantriebselement (24) aufweist, **dadurch gekennzeichnet, dass** der Klemmantrieb mehrere, vom Klemmantriebselement (24) betätigbare Spannelemente (35) aufweist und wobei die Spanneinrichtung (14) ein von dem Werkzeugzylinder (12) und der Werkzeughülse (11) im entspannten Zustand abnehmbares Bauteil ist.

2. Spanneinrichtung nach Anspruch 1, **dadurch gekennzeichnet, dass** das Klemmantriebselement (24) unter Federkraft auf die Spannelemente (35), insbesondere auf jedes Spannelement (35) über ein gesondertes Federelement (31), einwirkt.

3. Spanneinrichtung nach Anspruch 1 oder 2, **dadurch gekennzeichnet, dass** sie beidseitig des Schlitzes (13), ggf. mittels über die Länge der Werkzeughülse (11) durchgehende Klammerleisten (18), an die Werkzeughülse (11) anschließbar ist.

4. Spanneinrichtung nach einem der vorhergehenden Ansprüche, **dadurch gekennzeichnet, dass** die Spannelemente (35) von dem Klemmantriebselement (24) betätigbar sind, das als ggf. von einem Schraubantrieb verschiebbare Schubstange wirkt und die Spannelemente (35) ein Umlenkgetriebe zur Umlenkung einer Längsbewegung in eine im wesentlichen in Umfangsrichtung wirkende Spannbewegung aufweist.

5. Spannenrichtung nach einem der vorhergehenden Ansprüche, **dadurch gekennzeichnet, dass** sie hauptsächlich in dem Schlitz (13) der Werkzeughülse (11) aufgenommen ist und in dem Werkzeugzylinder (12) allenfalls eine flache Ausnehmung beansprucht.

6. Spanneinrichtung nach einem der vorhergehenden Ansprüche, **dadurch gekennzeichnet, dass** die Spannelemente (35) nach Art eines Kniehebeltriebes mit wenigstens zwei Verbindungsgliedern (32) ausgebildet sind, bei denen eine gestreckte oder zueinander fluchtende Ausrichtung der Verbindungsglieder (32) eine Öffnungsposition der Spanneinrichtung und eine ausgelenkte Stellung eine Spannposition ergibt.

7. Spanneinrichtung nach Anspruch 6, **dadurch gekennzeichnet, dass** die Spannelemente (35) je eine auf dem Klemmantriebselement (24) angeordnete und ggf. dagegen begrenzt bewegliche Nabe (30) aufweisen, an der pleuelartige Verbindungsglieder (32) schwenkbar angelenkt sind, die auch an den Klammerleisten (18) schwenkbar angelenkt sind und zumindest Zugkräfte, vorzugsweise auch Druckkräfte, übertragen.

8. Spanneinrichtung nach Anspruch 7, **dadurch gekennzeichnet, dass** die Naben (30) über Federelemente (31), vorzugsweise Tellerfederpakete, von Anschlägen (28), z.B. Bünden, an dem Klemmantriebselement (24) axial verschiebbar sind und in der unbelasteten Stellung ihrerseits an Anschlägen (29) an dem Klemmantriebselement (24) anliegen.

9. Spanneinrichtung nach einem der Ansprüche 3 bis 8, **dadurch gekennzeichnet, dass** das Klemmantriebselement (24) in einer Brücke (21) geführt und vorzugsweise mittels eines Bewegungsgewindes (22, 23) axial beweglich ist, wobei die Brücke (21) im Bereich einer Stirnseite des Werkzeugzylinders (12) liegt und mit den Klammerleisten (18) in axialer Richtung im wesentlichen fest gekuppelt ist, jedoch Bewegungen der Klammerleisten (18) in radialer Richtung zulässt.

10. Spanneinrichtung nach einem der Ansprüche 4 bis 9, **dadurch gekennzeichnet, dass** im Bereich einer Stirnfläche dies Werkzeugzylinders (12) das Klemmantriebselement ein Angriffsprofil (27), wie beispielsweise eine Schlüsselfläche, für einen Einstellantrieb aufweist.

## Claims

1. A clamping device for attaching a tool sleeve (11) to a tool cylinder (12) of a rotary die stamping press or of a rotary printing press, in which the tool sleeve (11), which is provided with a slot (13), is clamped in a replaceable manner on the tool cylinder (12) by means of the clamping device (14), wherein clamping device (14) is provided with a clamping drive which acts over the length of the tool sleeve (11) and which can be centrally operated from one end face of the tool cylinder (12) or of the machine, wherein the clamping drive has a clamping drive element (24), **characterised in that** the clamping drive has a plurality of clamping elements (35) which can be operated by the clamping drive element (24), and wherein the clamping device (14) is a component which can be removed in the relaxed state from the tool cylinder (12) and the tool sleeve (11).

2. A clamping device according to Claim 1, **characterised in that** the clamping drive element (24) acts under spring force on the clamping elements (35), in particular on each clamping element (35), via a separate spring element (31).

3. A clamping device according to Claim 1 or 2, **characterised in that** it can be attached to the tool sleeve (11) on either side of the slot (13), optionally by means of clamping cleats (18) extending over the length of the tool sleeve (11).

4. A clamping device according to any one of the preceding Claims, **characterised in that** the clamping elements (35) can be operated by the clamping drive element (24) which acts as a push rod, optionally displaceable by a screw drive, and the clamping elements (35) have a reversing gear for reversing a longitudinal movement into a clamping movement acting substantially in a circumferential direction.

5. A clamping device according to any one of the preceding Claims, **characterised in that** it is principally accommodated in the slot (13) of the tool sleeve (11) and, if necessary, takes up a shallow recess in the tool cylinder (12).

6. A clamping device according to any one of the preceding Claims, **characterised in that** the clamping elements (35) are in the formed in the manner of a toggle lever drive with at least two connecting members (32), in which an extended or mutually aligned orientation of the connecting members (32) provides an open position of the clamping device and a deflected position provides a clamping position.

7. A clamping device according to Claim 6, **characterised in that** each of the clamping elements (35) has a movable boss (30) arranged on the clamping drive element (24) and optionally movable to a limited extent with respect thereto and on which are pivotably articulated connecting rod-like connecting members (32) which are also pivotably articulated on the clamping cleats (18) and transmit at least tensile forces, preferably also compressive forces.

8. A clamping device according to Claim 7, **characterised in that** the bosses (30) are axially displaceable on the clamping drive element (24) via spring elements (31), preferably sets of disc springs, from stop members (28), for example flanges, and in the no-load position in turn abut against on stop members (29) on the clamping drive element (24).

9. A clamping device according to any one of Claims 3 to 8, **characterised in that** the clamping drive element (24) is guided in a bridge (21) and is axially movable preferably by means of a motion-transmitting screw-thread (22,23), wherein the bridge (21) is situated in the vicinity of an end face of the tool cylinder (12) and is coupled in an axial direction substantially securely to the clamping cleats (18) but allows movements of the clamp cleats (18) in a radial direction.

10. A clamping device according to any one of Claims 4 to 9, **characterised in that** in the vicinity of an end face of the tool cylinder (12) the clamping drive element has an engagement profile, for example a key face (27), for an adjusting drive.

## Revendications

1. Dispositif de serrage pour monter une douille d'outil (11) sur un cylindre d'outil (12) d'une presse rotative, à gaufrer ou à imprimer, dans lequel la douille d'outil (11) munie d'une fente (13) peut être serrée avec blocage sur le cylindre d'outil (12) au moyen du dispositif de serrage (14) et de manière interchangeable, dans lequel le dispositif de serrage (14) est muni d'un entraînement de blocage actif sur la longueur de la douille d'outil (11) et actionnable de manière centralisée depuis une face frontale du cylindre d'outil (12) ou de la machine, dans lequel l'entraînement de blocage présente un élément d'entraînement de blocage (24), **caractérisé en ce que** l'entraînement de blocage présente plusieurs éléments de serrage (35) actionnables par l'élément d'entraînement de blocage (24) et le dispositif de serrage (14) est une pièce pouvant être retirée du cylindre d'outil (12) et de la douille d'outil (11) à l'état desserré.

2. Dispositif de serrage selon la revendication 1, **caractérisé en ce que** l'élément d'entraînement de blocage (24) agit sous la force d'un ressort sur les éléments de serrage (35), en particulier sur chaque élément de serrage (35) par l'intermédiaire d'un élément à ressort (31) séparé.

3. Dispositif de serrage selon la revendication 1 ou 2, **caractérisé en ce qu'**il peut être raccordé à la douille d'outil (11) des deux côtés de la fente (13), éventuellement au moyen de barres de prise (18) s'étendant sur toute la longueur de la douille d'outil (11).

4. Dispositif de serrage selon l'une des revendications précédentes, **caractérisé en ce que** les éléments de serrage (35) peuvent être actionnés par l'élément d'entraînement de blocage (24), lequel agit comme une barre de poussée pouvant être déplacée éventuellement par un entraînement à vis, et les éléments de serrage (35) présentent un mécanisme de renvoi destiné à transformer un mouvement longitudinal en un mouvement de serrage agissant pour l'essentiel dans la direction circonférentielle.

5. Dispositif de serrage selon l'une des revendications précédentes, **caractérisé en ce qu'**il est logé principalement dans la fente (13) de la douille d'outil (11) et demande tout au plus un évidement plat dans le cylindre d'outil (12).

6. Dispositif de serrage selon l'une des revendications précédentes, **caractérisé en ce que** les éléments de serrage (35) sont conformés à la manière d'un entraînement à genouillère avec au moins deux organes de jonction (32), dans lesquels une orientation étirée ou en alignement mutuel des organes de jonction (32) produit une position ouverte du dispositif de serrage et une position écartée produit une position de serrage.

7. Dispositif de serrage selon la revendication 6, **caractérisé en ce que** les éléments de serrage (35) présentent chacun un moyeu (30) placé sur l'élément d'entraînement de blocage (24) et éventuellement mobile de manière limitée par rapport à celui-ci, moyeu sur lequel sont articulés de manière pivotante des organes de jonction (32) de type bielle, qui sont également articulés de manière pivotante sur les barres de prise (18) et transmettent au moins des forces de traction, de préférence également des forces de compression.

8. Dispositif de serrage selon la revendication 6, **caractérisé en ce que** les moyeux (30) sont mobiles axialement par l'intermédiaire d'éléments à ressort (31), de préférence des groupes de rondelles-ressorts, depuis des butées (28), par ex. des collerettes, de l'élément d'entraînement de blocage (24) et s'appuient de leur côté, dans la position hors charge, contre des butées (29) de l'élément d'entraînement de blocage (24).

9. Dispositif de serrage selon l'une des revendications 3 à 8, **caractérisé en ce que** l'élément d'entraînement de blocage (24) est mobile axialement en étant guidé par un pont (21) et de préférence au moyen d'un filetage de mouvement (22, 23), le pont (21) se trouvant au niveau d'une face frontale du cylindre d'outil (12) et étant couplé aux barres de prise (18) de manière essentiellement fixe dans la direction axiale, mais autorisant des mouvements des barres de prise (18) dans la direction radiale.

10. Dispositif de serrage selon l'une des revendications 4 à 9, **caractérisé en ce qu'**au niveau d'une face frontale du cylindre d'outil (12), l'élément d'entraînement de blocage présente un profil de prise (27), par exemple une surface de clé, pour un entraînement de réglage.
